# EUROPÄISCHE PATENTSCHRIFT

(11) **EP 0 359 052 B1**
(45) Veröffentlichungstag und Bekanntmachung des Hinweises auf die Patenterteilung: **16.12.1992**
(21) Anmeldenummer: 89116117.6
(22) Anmeldetag: 31.08.1989
(51) Int. Cl.: C21C 7/072, F27D 3/16, C22B 9/05, B22D 41/08

(54) **Gasspülstein-Einrichtung für metalurrgische Schmelzgefässe.**
Gas flushing brick equipment for metallurgical melting melting vessels.
Installation de brique de balayage de gaz pour récipients métallurgiques à fusion.

(30) Priorität: 10.09.1988 DE 3830871
(43) Veröffentlichungstag der Anmeldung: 21.03.1990
(73) Patentinhaber: RADEX-HERAKLITH INDUSTRIEBETEILIGUNGS AKTIENGESELLSCHAFT, 1010 Wien (AT)
(72) Erfinder: Preyer, Helmut, Dipl.-Ing., D-5451 Kurtscheid (DE)
(74) Vertreter: Becker, Thomas, Dr., Dipl.-Ing.

(56) Entgegenhaltungen:
- EP-A- 0 105 868
- EP-A- 0 281 267
- DE-A- 3 634 448
- GB-A- 2 096 290

## Beschreibung

Poröse keramische Gasspülsteine zum Einblasen von Behandlungsgasen, insbesondere Inertgasen, in metallurgische Schmelzgefäße sind seit langem bekannt. Sie werden unter anderem in Spülsteine mit gerichteter und ungerichteter Porosität oder Fugenspüler unterteilt.

Eine Übersicht gibt die Radex-Rundschau 1987, 288.

Auf den Seiten 300, 301 sind dort Durchbruchsicherungen für Gasspülsteine beschrieben, deren Einzelheiten sich aus der EP-B-105 868 ergeben.

Die Erfindung richtet sich gattungsgemäß auf eine Gasspül-Einrichtung mit einem Gasspülstein und einer Durchbruchsicherung.

Die bekannte Durchbruchsicherung besteht aus einem Sicherungsblock aus feuerfestem keramischen Material, in dem eine oder mehrere Gasleitungen spiralförmig angeordnet sind. Der Sicherungsblock wird mit Hilfe eines feuerfesten Mörtels fest mit dem darüber angeordneten Gasspülstein so verbunden, daß der durch die Gasleitungen im Sicherungsblock geführte Gasstrom anschließend den porösen keramischen Spülkörper durchströmen und von dort in die Metallschmelze geführt werden kann.

Die bekannte Anordnung hat sich in der Praxis bewährt.

Ebenso ist es aber auch Tatsache, daß Durchbrüche der genannten Art relativ selten sind. Bei der bekannten Anordnung besteht ein gewisser Nachteil darin, daß nach einem normalen Verschleiß des Gasspülsteines auch der mit dem Gasspülstein fest verbundene Sicherungsblock weggeworfen und durch ein neues System ersetzt werden muß, obwohl der Sicherungsblock mit seinem Gasleitungssystem eigentlich wiederverwendbar wäre. Eine Trennung beider Teile ist aber ohne Zerstörung nicht möglich.

Der Erfindung liegt insoweit die Aufgabe zugrunde, eine gattungsgemäße Gasspül-Einrichtung dahingehend weiterzubilden, daß die Durchbruchsicherung für den Fall, daß keine Metallschmelze in die Gasleitung eingedrungen ist, wiederverwendet werden kann und nur der eigentliche poröse Spülsteinabschnitt ausgetauscht werden muß.

Der wesentliche Gedanke der Erfindung besteht darin, die korrespondierenden Flächen des porösen Gasspülsteines und des Sicherungsblocks mittels geeigneter Verbindungssysteme dichtend, aber lösbar aneinander festzulegen.

Die Gasspül-Einrichtung ist in ihrer allgemeinsten Ausführungsform durch folgende Merkmale gekennzeichnet:
- der Gasspülstein besitzt eine Blechummantelung, die zumindest den gasanschlußseitigen Teil der Umfangsfläche und den Boden des Gasspülsteins, mit Ausnahme eines Anschlußbereiches für die Gaszuführung, umfaßt
- einen im Anschlußbereich für die Gaszuführung vorgesehenen Gasanschlußstutzen, der mit der Blechummantelung fest verbunden ist
- einen Sicherungsblock, der
- mit seiner oberen Stirnflache gegen das Bodenblech des Gasspülsteins zur Anlage bringbar ist und
- an seinem, dem Gasspülstein zugewandten Ende ein Anschlußstück zur gasdichten, aber nach dem Gebrauch zerstörungsfrei lösbaren Verbindung mit dem Gasanschlußstutzen aufweist,
- von dem aus eine Gasleitung mit mindestens einem siphonartig oder gekrümmt ausgebildeten Abschnitt durch den Sicherungsblock zu einem im Abstand zum Anschlußstück im Sicherungsblock angeordneten Adapter führt, an den eine externe Gasquelle anschließbar ist,
- von der aus ein Behandlungsgas durch den Adapter, die Gasleitung, das Anschlußstück und den Gasanschlußstutzen in den gasdurchlässigen Spülstein aus feuerfestem keramischen Material und von dort in eine Metallschmelze eingedüst werden kann.

Für die sichere flächige Anlage von Gasspülstein und Sicherungsblock einerseits, andererseits aber auch für die Lösbarkeit beider Teile voneinander, sind danach in erster Linie der Gasanschlußstutzen im Gasspülstein und das Anschlußstück im Sicherungsblock verantwortlich.

Diese beiden Bauteile sind so aufeinander abgestimmt, daß der Sicherungsblock schnell und leicht gegenüber dem in der Regel in einem Lochstein angeordneten Gasspülstein festgelegt beziehungsweise wieder gelöst werden kann, um anschließend - nach Austausch des Gasspülsteines gegen einen neuen, unverbrauchten Gasspülstein, mit diesem erneut verbunden zu werden.

Dem Fachmann stehen hier verschiedene konkrete Ausführungsformen zur Verfügung.

Nach einer ersten, vorteilhaften Ausführungsform sollen der Gasanschlußstutzen und das Anschlußstück - wie auch die Gasleitung und der Adapter - aus Metallteilen bestehen. Metallteile haben den Vorteil, daß sie bei hoher Festigkeit und ausreichender Temperaturbeständigkeit (die Teile befinden sich in dem von der Metallschmelze abgewandten Bereich des Spülsystems) nicht so spröde sind wie keramische Bauteile, obwohl sich die genannten Teile auch aus einem keramischen Werkstoff, insbesondere auf Basis Aluminiumoxid oder Zirkondioxid, herstellen lassen.

Vor allen Dingen aber lassen sich in Metallteilen leichter bestimmte Formgebungen ausbilden und nach einer weiteren Ausführungsform der Erfindung ist vorgeschlagen, Gasanschlußstutzen und Anschlußstück mit korrespondierenden Gewindeabschnitten auszubilden.

Dies kann beispielsweise so geschehen, daß der Gasanschlußstutzen vom Bodenblech des Gasspülsteines in Richtung auf den Sicherungsblock (nach unten) versteht und ein Außengewinde auf diesem Abschnitt aufweist, während das Anschlußstück an/in der Stirnfläche des Sicherungsblocks mit einem korrespondierenden Innengewinde ausgebildet ist, so daß beide Teile einfach gegeneinander verschraubt werden können, selbstverständlich unter Ausbildung eines gemeinsamen Durchlaßkanals für das Behandlungsgas.

Ebenso ist es aber auch möglich, den Gasanschlußstutzen nach innen in das keramische Material des Gasspülsteins vorspringen zu lassen, wobei der Anschlußstutzen dann vorzugsweise mit einem Innengewinde ausgebildet wird. Entsprechend überragt dann natürlich das Anschlußstück die korrespondierende Anlagefläche des Sicherungsblocks und weist ein korrespondierendes Außengewinde auf.

Wie bereits ausgeführt, wird der Gasanschlußstutzen vorzugsweise mit dem Bodenblech des Gasspülsteines fest verbunden, beispielsweise verschweißt. Unter Stabilitätsgründen empfiehlt es sich, das Bodenblech zu diesem Zweck etwas dicker als üblich auszubilden, da es jetzt neben einer Gasdichtigkeit auch eine ausreichende mechanische Stabilität aufweisen muß, um den angehängten Sicherungsblock sicher zu halten.

Nach einer alternativen Ausführungsform sind Gasanschlußstutzen und Anschlußstück unter Ausbildung eines gemeinsamen Bajonettverschlusses gestaltet, das heißt anstelle der Gewindeverbindung tritt ein bajonettartiges Verschlußsystem.

Um eine höhenmäßig exakte Positionierung von Gasspülstein und Sicherungsblock zu gewährleisten ist es vorteilhaft, zwischen Gasspülstein und Sicherungsblock einen oder mehrere Anschlagpunkte vorzusehen, die bevorzugt im Bereich des Gasanschlußstutzens beziehungsweise Anschlußstückes ausgebildet sind. Auf diese Weise kann sichergestellt werden, daß der Sicherungsblock nicht zu stark an den Gasspülstein gepreßt wird und diesen möglicherweise dabei verletzt.

Um gewisse fertigungstechnische Toleranzen besser ausgleichen zu können schlägt die Erfindung außerdem vor, zwischen Sicherungsblock und Gasspülstein eine dünne elastische Zwischenschicht anzuordnen, die vorzugsweise aus einer feuerfesten keramischen Fasermatte besteht und zum Beispiel an der Unterseite des Bodens des Blechmantels angeklebt wird.

Um einen unerwünschten Gasaustritt im Bereich der Verbindungselemente von Gasanschlußstutzen und Anschlußstück zu verhindern, kann darüber hinaus zwischen beiden mindestens eine weitere Dichtung vorgesehen werden, die nach einer vorteilhaften Ausführungsform der Erfindung auf der im Gasanschlußstutzen beziehungsweise Anschlußstück ausgebildeten Stufe angeordnet ist und zum Beispiel aus einem Kupfer-Dichtring besteht.

Die Gasleitung, die mit ihrem einen Ende in das Anschlußstück mündet, ist dort vorzugsweise unterhalb der Verbindungselemente zum Gasspülstein angeordnet und verläuft etwa im rechten Winkel zur Mittenachse des Anschlußstückes und ist mit diesem gasdicht verbunden. Auf diese Weise wird gleichzeitig eine Art Armierung für das Anschlußstück bereitgestellt, das zumindest teilweise im feuerfesten keramischen Matrixmaterial des Sicherungsblocks eingebettet ist.

Um für den Fall des Eindringens von Metallschmelze die eindringende Stahlmenge volumenmäßig zu verringern und die Kühloberfläche zur schnelleren Erstarrung des eingedrungenen Stahles zu vergrößern, ist es bevorzugt, anstelle einer Gasleitung mindestens zwei Gasleitungen im Sicherungsblock vorzusehen, die vorzugsweise diametral gegenüber im Anschlußstück enden.

Zur weiteren Erhöhung der Oberfläche und zur Erschwerung des Eindringens von Metallschmelze sind die Gasleitungen spiralförmig oder siphonartig, zumindest aber mit mehreren Krümmungen und Zwischenabschnitten ausgebildet, bevor sie im Abstand zum Ansatzstück in den bereits erwähnten Adapter einmünden, der mit einer äußeren Gasquelle in Verbindung gebracht werden kann.

Vorzugsweise ist dieser Adapter gegenüber dem Anschlußstück im Bereich der unteren Stirnfläche des Sicherungsblocks angeordnet.

Um den Sicherungsblock besser handhaben zu können, das heißt um ihn schnell und leicht gegenüber dem Gasspülstein festlegen zu können, sieht eine vorteilhafte Ausführungsform der Erfindung vor, den Sicherungsblock mit einer Betätigungseinrichtung auszubilden, über die der Sicherungsblock manuell oder mit Hilfe eines Werkzeuges bewegt werden kann.

Eine besonders einfache Ausführungsform sieht dazu vor, mindestens zwei, im Abstand zueinander angeordnete und im Sicherungsblock befestigte Metallarme vorzusehen, die über die untere Stirnfläche des Sicherungsblocks nach außen vorragen, wobei der überstehende Bereich von einem Werkzeug leicht umfaßt werden kann zur anschließenden Manipulation beim Aufsetzen auf den Gasspülstein.

Weitere Merkmale der Erfindung ergeben sich aus den Merkmalen der Unteransprüche sowie den sonstigen Anmeldungsunterlagen.

So kann das Bodenblech des Gasspülsteines entweder unmittelbar gegen die keramische Matrixmasse anliegen, ebenso ist es aber auch möglich, zwischen dem Boden des Blechmantels und dem Boden des porösen keramischen Körpers einen Hohlraum (Gasverteilkammer) mit Hilfe entsprechender Abstandhalter anzuordnen. Auf diese Weise kann die über den Gasanschlußstutzen eingespülte Gasmenge günstig auf die gesamte Fläche des Gasspülsteines verteilt werden.

Neben den genannten Vorteilen einer Wiederverwendbarkeit des Sicherungsblocks durch eine lösbare Verbindung am Gasspülstein bietet die Erfindung einen weiteren wesentlichen Vorteil.

Üblicherweise wird ein normaler Gasspülstein (ohne Durchbruchsicherung) bei einem Austausch mittels einer sogenannten Ausziehvorrichtung aus der Wand oder dem Boden des metallurgischen Schmelzgefäßes herausgezogen. Eine solche Vorrichtung und das zugehörige Verfahren sind beispielsweise in der EP-B-137 961 beschrieben. Dabei ist um den Gasanschlußstutzen herum ein Kupplungszylinder vorzusehen, der über den Gasanschlußstutzen vorragt und an dem dann die Auszugsvorrichtung angelenkt wird.

Bei einer erfindungsgemäßen Gestaltung kann dieser Aufwand vermindert werden, weil zum Beispiel das Außengewinde auf dem Gasanschlußstutzen beziehungsweise der Bajonettverschluß direkt zum Aufsetzen eines entsprechenden Ausziehwerkzeuges genutzt werden kann. Damit erfüllt der Gasanschlußstutzen also eine doppelte Funktion und der konstruktive Aufwand am Gasspülstein kann dadurch zusätzlich vermindert und das Reparaturverfahren vereinfacht werden.

Die Erfindung wird nachstehend anhand eines Ausführungsbeispieles näher beschrieben, das in schematischer Darstellung in
- Figur 1:: den unteren Teil eines Gasspülsteines mit einem Gasanschlußstutzen,
- Figur 2:: einen Längsschnitt durch einen Teil eines erfindungsgemäßen Sicherungsblocks und in
- Figur 3:: ein Ausziehwerkzeug für den Gasspülstein nach Figur 1
zeigen.

Der Gasspülstein 10 gemäß Figur 1 ist ein solcher mit gerichteter Porosität, wobei die einzelnen Gaskanäle nicht dargestellt sind. Ebenso könnte ein Fugenspüler oder ein Gasspülstein mit ungerichteter Porosität verwendet werden. Der Gasspülstein 10 ist in seinem in der Figur 1 dargestellten unteren Teil von einem Blechmantel 12 umgeben (in diesen eingemörtelt), wobei der Blechmantel 12 unterseitig in ein Bodenblech 14 übergeht, das gegenüber der umfangsseitigen Blechummantelung 12 eine deutlich höhere Materialstärke aufweist. Die untere Stirnfläche 16 des Gasspülsteines 10 steht im Abstand zum Bodenblech 14, was mittels entsprechender (nicht dargestellter) vertikaler Abstandshalter erfolgt.

Mittig weist das Bodenblech 14 eine Durchbrechung 18 auf und in diesem Bereich ist ein Gasanschlußstutzen 20 an das Bodenblech 14 angeschweißt. Der metallische Gasanschlußstutzen 20 weist in seinem Bereich unterhalb des Bodenbleches 14 ein als Bewegungsgewinde gestaltetes Außengewinde 22 mit einem Rund- oder Trapezprofil auf.

Auf der Unterseite des Bodenbleches 14 ist um den Gasanschlußstutzen 20 herum eine feuerfeste keramische Fasermatte 24 aufgeklebt.

In Figur 2 ist in vereinfachter Darstellung die linke Hälfte eines Sicherungsblocks 30 dargestellt, deren rechte Hälfte spiegelbildlich zu der dargestellten ausgestaltet ist.

Der Sicherungsblock 30 weist eine Zylinderform auf und besteht aus einem feuerfesten anorganischen Matrixmaterial 22, zum Beispiel Keramik oder Beton.

Konzentrisch zur Mittenlängsachse M erstreckt sich von der oberen Stirnfläche 34 des Sicherungsblocks ein metallisches Anschlußstück 36 in das Innere des Sicherungsblocks. Das Anschlußstück 36 weist im wesentlichen eine Topfform auf und der obere Abschnitt der Innenfläche 38 ist mit einem zum Außengewinde 22 des Gasanschlußstutzens 20 korrespondierenden Innengewinde 40 ausgebildet. Am unteren Ende des Innengewindes 40 springt die Innenfläche 38 des Anschlußstückes 36 stufenartig (42) nach innen vor und verläuft von da ab zylinderförmig in Richtung auf den Boden 44 des Anschlußstückes 36.

Auf der Stufe 42 liegt eine ringförmige Kupferdichtung 43 gemäß DIN 7603 auf.

Von dem unteren zylinderförmigen Abschnitt 46 erstrecken sich (in der Zeichenebene nach links beziehungsweise rechts) jeweils eine Gasleitung 48 aus Kupfer, wobei die Gasleitungen jeweils an das Anschlußstück 36 angeschweißt sind.

Von der unteren Stirnfläche 50 des Sicherungsblocks 30 verläuft ein Adapter 52 ähnlich wie das Anschlußstück 36 nach innen in das Matrixmaterial 32, wobei der Adapter 52 ebenfalls topfförmig mit einer nach unten offenen zylinderförmigen Mittenöffnung 54 gestaltet ist.

Die Gasleitungen 48 verlaufen nun spiegelbildlich vom Anschlußstück 36 zum Adapter 52, wobei aus Gründen der besseren Übersichtlichkeit jeweils nur die Anschlußbereiche dargestellt sind. Dazwischen kann der Verlauf der Gasleitungen 48 praktisch beliebig sein, auf jeden Fall weisen die Gasleitungen aber mindestens einen gekrümmten Abschnitt auf, der bevorzugt spiralförmig oder siphonartig gestaltet ist, so wie in der Radex-Rundschau (a. a. O. beziehungsweise in der EP-B-137 968) dargestellt und beschrieben. Hierdurch erhält die Vorrichtung ihre Sicherheitsfunktion für den Fall des Eindringens von Metallschmelze, die aufgrund der gewendelten Abschnitte dann schnell einfriert.

Die Anschlußbereiche der Gasleitungen 48 wirken dabei gleichzeitig als Armierung für einen sicheren Sitz des Anschlußstückes 36 beziehungsweise Adapters 52 im Matrixmaterial 32.

Dem unteren Teil von Figur 2 ist weiter zu entnehmen, daß sich beidseitig des Adapters 52 zwei Metallarme 56 weg erstrecken, die zumächst parallel zur unteren Stirnfläche 50 des Sicherungsblocks 30 verlaufen und dann im Abstand zu dem Adapter 52 nach unten über die untere Stirnfläche 50 vorragend abgewinkelt sind. Die Metallarme 56 sind an den Adapter 52 angeschweißt.

Die erfindungsgemäße Gasspül-Einrichtung wird wie folgt aufgebaut. Zunächst wird der Spülstein auf bekannte Art und Weise zum Beispiel in einem Lochstein im Boden eines metallurgischen Schmelzgefäßes fixiert. Danach wird der Sicherungsblock 30 mit Hilfe des Anschlußstückes 36 auf den Gasanschlußstutzen 20 des Gasspülsteins 10 aufgeschraubt. Dies geschieht mit Hilfe eines Werkzeuges, das die nach unten vorkragenden Abschnitte 58 der Metallarme 56 greift.

In der letzten Phase stößt die obere Stirnfläche 34 des Sicherungsblocks 30 gegen die Fasermatte 24 und staucht diese zusammen, bis die untere Stirnfläche 20a des Gasanschlußstutzens 20 auf die Stufe 42 beziehungsweise die darauf angeordnete Dichtung 43 stößt. In diesem Moment hat der Sicherungsblock 30 seine endgültige Position gegenüber dem Gasspülstein 10 erreicht und beide sind fest miteinander verbunden. Alternativ könnte das Zusammenfügen von Gasspülstein und Sicherungsblock auch vor einer gemeinsamen Montage erfolgen.

Zum Gasspülen kann jetzt eine externe Gasquelle an den Adapter 52 angeschlossen werden und das Gas strömt dann durch die Gasleitungen 48 über das Anschlußstück 36 durch den Gasanschlußstutzen 20 in die Gasverteilkammer 26 und dann schließlich durch die (nicht dargestellten) Zuführkanäle im Gasspülstein 10 in das metallurgische Schmelzbad.

Ist der Gasspülstein 10 verschlissen, ohne daß es zu einer Metallschmelzeinfiltration in den Spülstein gekommen ist, wird zunächst der Sicherungsblock 30 auf umgekehrte Weise wie zuvor bei der Montage beschrieben mit Hilfe eines Werkzeuges wieder abgeschraubt und weggelegt. Danach wird das in Figur 3 dargestellte Hilfswerkzeug 60, das im wesentlichen eine zylinderförmige Gestalt aufweist, auf den Gasanschlußstutzen 20 aufgeschraubt. Dazu ist das Werkzeug 60 in seinem oberen Teil analog dem oberen Abschnitt des Anschlußstückes 36 ausgebildet, also mit einem Innengewinde 62 und einer Stufe 64. Ist das Werkzeug 60 fest aufgeschraubt, wird eine geeignete Ausziehvorrichtung um den Gasspülstein 10 herum angeordnet und diese Ausziehvorrichtung greift dann die seitlichen Arme 66 im unteren Abschnitt des Werkzeuges 60 und über eine geeignete Zugvorrichtung wird jetzt mit Hilfe des Werkzeuges 60 der Gasspülstein 10 aus dem Lochstein beziehungsweise dem Boden oder der Wand des metallurgischen Schmelzgefäßes herausgezogen.

Der Gasanschlußstutzen 22 erfüllt damit also nicht. nur die Funktion einer Gaszuführleitung, sondern dient gleichzeitig als Zwischenstück beim Aufsetzen eines Werkzeuges für die Ausziehvorrichtung.

Nunmehr wird ein neuer Gasspülstein auf bekannte Art und Weise eingesetzt und die zuvor weggelegte Durchbruchsicherung (der Sicherungsblock 30) auf die beschriebene Art und Weise erneut montiert.

Es ist offensichtlich, daß der Sicherungsblock 30 durch die erfindungsgemäße Gestaltung mehrfach benutzt werden kann und nur dann verworfen werden muß, wenn es zu einem Metallschmelzedurchbruch gekommen ist und Metallschmelze in den Anschlußteil 36 beziehungsweise die Gasleitungen 48 eingedrungen und dort erstarrt ist.

## Patentansprüche

1. Gasspül-Einrichtung für metallurgische Schmelzgefäße mit
1.1 einem Gasspülstein (10), dessen Blechummantelung (12) zumindest den gasanschlußseitigen Teil der Umfangsfläche und den Boden des Gasspülsteins (10), mit Ausnahme eines Anschlußbereiches für die Gaszuführung, umfaßt,
1.2 einem im Anschlußbereich für die Gaszuführung vorgesehenen Gasanschlußstutzen (20), der mit der Blechummantelung (12, 14) fest verbunden ist,
1.3 einem Sicherungsblock (30) der
1.3.0 mit seiner oberen Stirnfläche (34) gegen das Bodenblech (14) des Gasspülsteins (10) zur Anlage bringbar ist und
1.3.1 an seinem, dem Gasspülstein (10) zugewandten Ende ein Anschlußstück (36) zur gasdichten und nach dem Gebrauch zerstörungsfrei lösbaren Verbindung mit dem Gasanschlußstutzen (20) aufweist,
1.3.2 von dem aus mindestens eine Gasleitung (48) mit mindestens einem siphonartig oder gekrümmt ausgebildeten Abschnitt durch den Sicherungsblock (30) zu einem im Abstand zum Anschlußstück (36) im Sicherungsblock (30) angeordneten Adapter (52) führt, an den eine externe Gasquelle anschließbar ist,
1.4 von der aus ein Behandlungsgas durch den Adapter (52), die Gasleitung(en) (48), das Anschlußstück (36) und den Gasanschlußstutzen (20) in den gasdurchlässigen Spülstein (10) aus feuerfestem keramischen Material und von dort in eine Metallschmelze eingedüst werden kann.

2. Einrichtung nach Anspruch 1, wobei der Gasanschlußstutzen (20), das Anschlußstück (36), die Gasleitung(en) (48) und der Adapter (52) aus Metallteilen bestehen.

3. Einrichtung nach Anspruch 1 oder 2, wobei der Gasanschlußstutzen (20) und das Anschlußstück (36) mit korrespondierenden Gewindeabschnitten (22, 40) ausgebildet sind.

4. Einrichtung nach einem der Ansprüche 1 bis 3, wobei der Gasanschlußstutzen (20) vom Bodenblech (14) des Gasspülsteins (10) in Richtung auf den Sicherungsblock (30) vorsteht und ein Außengewinde (22) auf diesem Abschnitt aufweist, das mit einem korrespondierenden Innengewinde (40) des in die Stirnfläche (34) des Sicherungsblocks (30) eingelassenen Anschlußstücks (36) zusammenwirkt.

5. Einrichtung nach Anspruch 1 oder 2, wobei der Gasanschlußstutzen (20) und das Anschlußstück (36) unter Ausbildung eines gemeinsamen Bajonettverschlusses gestaltet sind.

6. Einrichtung nach einem der Ansprüche 3 bis 5, wobei sich das Innengewinde (40) beziehungsweise der Bajonettverschlußteil des Anschlußstückes (36), ausgehend von der Stirnfläche (34) nur über einen Teilabschnitt des Anschlußstückes (36) erstreckt und das Anschlußstück (36) am unteren Ende mit einer nach innen vorspringenden Stufe (42) ausgebildet ist.

7. Einrichtung nach Anspruch 6, wobei die Gasleitung(en) (48) unterhalb der Stufe (42) in das Anschlußstück (36) mündet (münden).

8. Einrichtung nach Anspruch 6 oder 7, wobei im Bereich der Stufe (42) eine Dichtung angeordnet ist.

9. Einrichtung nach einem der Ansprüche 1 bis 8, wobei die Gasleitung(en) (48) siphonartig oder spiralförmig im Sicherungsblock (30) verläuft (verlaufen).

10. Einrichtung nach einem der Ansprüche 1 bis 9, bei dem die Gasleitung(en) (48) aus einem Kupferrohr besteht (bestehen).

11. Einrichtung nach einem der Ansprüche 1 bis 10, bei dem der Adapter (52) auf der dem Gasspülstein (10) abgewandten Seite des Sicherungsblocks (30) angeordnet ist.

12. Einrichtung nach einem der Ansprüche 1 bis 11, bei dem der Sicherungsblock (30) eine Betätigungseinrichtung (56, 58) zum Aufsetzen des Sicherungsblocks (30) gegen den Gasspülstein (10) aufweist.

13. Einrichtung nach Anspruch 12, bei dem die Betätigungseinrichtung (56, 58) aus mindestens zwei, im Abstand zueinander angeordneten, im Sicherungsblock (30) befestigten und aus dem Matrixmaterial des Sicherungsblocks (30) nach außen vorstehenden Metallarmen besteht.

14. Einrichtung nach einem der Ansprüche 1 bis 13, bei dem auf der unteren Stirnfläche des Bodenbleches (14) und/oder auf der oberen Stirnfläche (34) des Sicherungsblocks (30) unter Aussparung des Bereiches von Gasanschlußstutzen (20) beziehungsweise Anschlußstück (36) eine elastische Zwischenschicht (24) befestigt ist.

15. Einrichtung nach Anspruch 14, bei dem die elastische Zwischenschicht (24) aus einer feuerfesten keramischen Fasermatte besteht.

## Claims

1. Gas plug arrangement for metallurgic crucibles
with
1.1 a gas plug (10), the metal sheating (12) of which covers at least that part of the peripheral area next to a gas supply unit and the bottom, with the exception of a connecting area for supplying means,
1.2. a gas connection nipple (20) provided in the connection area for supplying the gas, tightly connected to the metal sheathing (12, 14),
1.3. a safety block (30)
1.3.0 which can be moved with its upper face (34) against said bottom sheathing (14) of the gas plug (10) and that has
1.3.1 at its end facing the gas plug (10), a connection piece (36) for the gastight yet after use without disturbances separable connection with the gas connection nipple (20),
1.3.2 from which a gas pipe (48) with at least one siphon-like or bent shaped section passes through the safety block (30) to an adapter (52) located in a distance to the connecting piece (36) in the safety block (30), and to which an outside gas source can be connected,
1.4. from which a treatment gas can be jetted through the adapter (52), the gas pipe(s) (48), the connecting piece (36) and the gas connecting nipple (20) into the actual gas permeable plug (10) of refractory ceramic material and from there into a molten metal.

2. Arrangement according to Claim 1, in which the gas connection nipple (20), the connection piece (36), the gas pipe(s) (48) and the adapter (52) are made of metal pieces.

3. Arrangement according to Claim 1 or 2, in which the gas connection nipple (20) and the connection piece (36) are formed with corresponding threaded sections (22, 40).

4. Arrangement according to one of Claims 1 to 3, in which the gas connection nipple (20) projects from the bottom plate (14) of the gas plug (10) towards the safety block (30) and has outside threads (22) on this section, functioning in combination with corresponding inside threads (40) of the connection piece (36), being inserted into the face (34) of the safety block (30).

5. Arrangement according to Claim 1 or 2, in which the gas connection nipple (20) and the connection piece (36) is constructed in the form of a common quarter turn fastener.

6. Arrangement according to one of Claims 3 to 5, in which the inside threads (40) or the common quarter fastener of the connection piece (36) extend from the face (34) just beyond a partial section of the connection piece (36) and the connection piece (36) at the lower end is made with an inward protruding step.

7. Arrangement according to Claim 6, in which the gas pipe(s) (48) opens (open) out below the step (42) into the connection piece (36).

8. Arrangement according to Claim 6 or 7, in which a gasket is placed in the areas of the step (42).

9. Arrangement according to one of Claims 1 to 8, in which the gas pipe(s) (48) passes (pass) siphon-like or spiral-shaped into the safety block (30).

10. Arrangement according to one of Claims 1 to 9, in which the gas pipe(s) (48) is (are) made of cooper pipes.

11. Arrangement according to one of Claims 1 to 10, in which the adapter (52) is positioned on the side of the safety block (30) away from gas plug (10).

12. Arrangement according to one of Claims 1 to 11, in which the safety block (30) is provided with a handling device (56, 58) for setting the safety block (30) against the gas plug (10).

13. Arrangement according to claim 12, in which the handling device (56, 58) comprises at least two metal arms arranged at a distance from each other, being imbedded in the safety block (30) and projecting outwardly from the matrix material of the safety block (30).

14. Arrangement according to one of Claims 1 to 13, in which an elastic intermediate layer (24) is adhered to the lower face of the bottom plate (14) or on the upper face (34) of the safety block (30) leaving open the gas connection nipple (20) or connection piece (36) area.

15. Arrangement according to Claim 14, in which the elastic intermediate layer (24) comprises a fireproof, ceramic fiber mat.

## Revendications

1. Dispositif de balayage de gaz pour récipients métallurgiques de fusion, comprenant
1.1 une brique de balayage de gaz (10), dont l'enveloppe en tôle (12) comprend au moins la partie de la surface périphérique située du côté du raccordement de gaz et le fond de la brique de balayage de gaz (10), à l'exception d'une zone de raccordement pour l'amenée de gaz,
1.2 un embout de raccordement de gaz (20), prévu dans la zone de raccordement pour l'amenée de gaz et relié rigidement à l'enveloppe en tôle (12,14), 1.3 un bloc de protection (30), qui,
1.3.0 par sa face frontale supérieure (34), est susceptible d'être mis en appui contre la tôle de fond (14) de la brique de balayage de gaz (10),
1.3.1 à son extrémité tournée vers la brique de balayage de gaz (10), est équipé d'une pièce de raccordement (36), pour assurer une liaison, étanche aux gaz et démontable sans destruction, après utilisation, de l'embout de raccordement de gaz (20),
1.3.2 mène, depuis au moins une conduite de gaz (48), comportant un tronçon en siphon ou coudé, à travers le bloc de protection (30), jusqu'à un adaptateur (52), disposé dans le bloc de protection (30), à distance de la pièce de raccordement (36), adaptateur auquel une source de gaz externe est susceptible d'être raccordée,
1.4 d'où un gaz de traitement peut être insufflé, au moyen de l'adaptateur (52), la ou les conduites de gaz (48), la pièce de raccordement (36) et l'embout de raccordement de gaz (20), dans la brique de balayage (10) perméable au gaz et réalisée en matériau réfractaire et, de là, dans un bain de métal en fusion.

2. Dispositif selon la revendication 1, dans lequel l'embout de raccordement de gaz (20), la pièce de raccordement (36), la ou les conduites de gaz (48) et l'adaptateur (52) sont des pièces métalliques.

3. Dispositif selon la revendication 1 ou 2, dans lequel l'embout de raccordement de gaz (20) et la pièce de raccordement (36) sont réalisées avec des sections filetées (22,40) correspondantes.

4. Dispositif selon l'une des revendications 1 à 3, dans lequel l'embout de raccordement de gaz (20) fait saillie de la tôle de fond (14) de la brique de balayage de gaz (10), en direction du bloc de protection (30) et présente sur cette section un filetage extérieur (22) qui coopère avec un taraudage (40) correspondant de la pièce de raccordement (36) insérée dans la face frontale (34) du bloc de protection (30).

5. Dispositif selon la revendication 1 ou 2, dans lequel l'embout de raccordement de gaz (20) et la pièce de raccordement (36) sont conformées en réalisant conjointement un assemblage à baïonnette.

6. Dispositif selon l'une des revendications 3 à 5, dans lequel le taraudage (40), respectivement la partie d'assemblage à baïonnette de la pièce de raccordement (36) s'étend, en partant de la face frontale (34), seulement sur une section partielle de la pièce de raccordement (36) et la pièce de raccordement (36) est réalisée à l'extrémité inférieure avec un étagement (42) faisant saillie vers l'intérieur.

7. Dispositif selon la revendication 6, dans lequel la ou les conduites de gaz (48) débouchent dans la pièce de raccordement (36), au-dessous de l'étagement (42).

8. Dispositif selon la revendication 6 ou 7, dans lequel un joint d'étanchéité est disposé dans la zone de l'étagement (42).

9. Dispositif selon l'une des revendications 1 à 8, dans lequel la ou les conduites de gaz (48) s'étendent dans le bloc de protection, en siphon ou sous forme spirale.

10. Dispositif selon l'une des revendications 1 à 9, dans lequel la ou les conduites de gaz (48) sont composées d'un tube en cuivre.

11. Dispositif selon l'une des revendications 1 à 10, dans lequel l'adaptateur (52) est disposé du côté du bloc de protection (30) opposé à la brique de balayage de gaz (10).

12. Dispositif selon l'une des revendications 1 à 11, dans lequel le bloc de protection (30) présente un dispositif d'actionnement (56,58) destiné à appliquer le bloc de protection (30) contre la brique de balayage de gaz (10).

13. Dispositif selon la revendication 12, dans lequel la dispositif d'actionnement (56,58) est composé d'au moins deux bras métalliques, disposés à distance les uns des autres, fixés dans le bloc de protection (30) et faisant saillie vers l'extérieur, hors du matériau de matrice du bloc de protection (30).

14. Dispositif selon l'une des revendications 1 à 13, dans lequel une couche intermédiaire (24) élastique est fixée sur la face frontale inférieure de la tôle de fond (14) et/ou sur la face frontale supérieure (34) du bloc de protection (30), en laissant vide la zone de l'embout de raccordement de gaz (20), respectivement de la pièce de raccordement (36).

15. Dispositif selon la revendication 14, dans lequel la couche intermédiaire (24) élastique est composée d'un matelas en fibres céramique réfractaire.
